# EUROPÄISCHE PATENTANMELDUNG

(11) **EP 0 308 823 A1**
(43) Veröffentlichungstag der Anmeldung: **29.03.1989**
(21) Anmeldenummer: 88115181.5
(22) Anmeldetag: 15.09.1988
(51) Int. Cl.: D01H 1/36

(54) **Hubvorrichtung für Ringbänke**

(30) Priorität: 23.09.1987 DE 3732051; 23.09.1987 DE 3732052
(71) Anmelder: Zinser Textilmaschinen GmbH, D-73061 Ebersbach/Fils (DE)
(72) Erfinder: Warbinek, Kurt, Dr.-Ing., D-7332 Eislingen (DE); Wolf, Horst, Dipl.-Ing., D-7321 Albershausen (DE); Dinkelmann, Friedrich, Dipl.-Ing., D-7324 Rechberghausen (DE)
(74) Vertreter: Schieschke, Klaus, Dipl.-Ing.

(57) **Zusammenfassung**

Die Erfindung bezieht sich auf eine Hubvorrichtung für Ringbänke 3 und für Bänke 4 für Balloneinengungsringe 5 und/oder Fadenführerbänke 6 einer Ringspinn- oder -zwirnmaschine, mit Schaltwerk, mit vom Schaltwerk betätigter Aufwindetrommel 11, 12, 13 und mit den jeweiligen Bänken und der Aufwindetrommel zugeordneten Zuggliedern 14, 15, 16. Erfindungsgemäß ist außer einer Ringbank mindestens einer weiteren Bank 4, 6 ein Schaltwerk 9, 10 mit Aufwindetrommel 12, 13 zugeordnet.

## Beschreibung

Die Erfindung bezieht sich auf eine Hubvorrichtung für Ringbänke und für Bänke für Balloneinengungsringe und/oder Fadenführerbänke einer Ringspinn- oder -zwirnmaschine, mit Schaltwerk, mit vom Schaltwerk betätigter Aufwindetrommel und mit den jeweiligen Bänken und mit der Aufwindetrommel verbundenen Zuggliedern.

An Ringspinnmaschinen werden normalerweise die Ringbank, die Bank für Balloneinengungsringe und die Fadenführerbank in vertikaler Richtung verlegt. Dabei werden die drei vorgenannten Elemente synchron, aber mit unterschiedlicher Amplitudenhöhe bewegt. Die Auf- und Abbewegung mit der größten Amplitude führt hierbei die Ringbank aus; die Amplitudenhöhe der Bank der Balloneinengungsringe ist geringer, diejenige der Bank für die Fadenführer noch geringer. Es zählt hierbei außerdem bereits zum Stand der Technik, die Bank für Balloneinengungsringe und die Bank für Fadenführer fest miteinander zu verbinden und gemeinsam zu bewegen.

Wenn die Amplitudenhöhe der vertikalen Auf- und Abbewegung einzelner der eingangs genannten Bänke unabhängig von derjenigen anderer Bänke verändert werden soll, so erfordert dies erhebliche Montagearbeit und Justierung der einzelnen Elemente zueinander. Es mußten hierzu Scheiben ausgewechselt werden, auf die oder von welchen die flexiblen Zugglieder auf- bzw. abgewickelt werden. An diesen Zuggliedern sind im allgemeinen die einzelnen Bänke angehängt. Es ergab sich damit nachteiligerweise eine zeit- und kostenaufwendige Handhabung bei der Forderung nach Veränderung der Amplitudenhöhe der einzelnen Bänke.

Als Stand der Technik sind weiterhin Aufwindetrommeln unterschiedlichen Durchmessers bekannt, welche jedoch drehfest auf einer gemeinsamen, drehbaren Welle angeordnet sind. Diese Trommelwelle wird durch ein weiteres, ebenfalls an einer Aufwindetrommel befestigtes Zugglied bewegt, das an seinem anderen Ende an der Aufwindetrommel einer Schaltvorrichtung befestigt ist, durch das das Band im Verlaufe seines Abzuges allmählich fortlaufend verkürzt wird. Das letztgenannte Zugband ist ferner über eine Auslenkrolle geführt, die an einem durch eine drehbare Kurvenscheibe laufend verschwenkten Schwenkarm befestigt ist, wodurch die Trommelwelle periodisch vor- und zurückgedreht wird. Durch die Überlagerung der beiden Bewegungen, d. h. allmähliche Verkürzung und zyklische Auslenkung des Zugbandes wird der an sich bekannte Kötzeraufbau erreicht.

Der vorliegenden Erfindung liegt die Aufgabe zugrunde, eine einfachere Möglichkeit zur unabhängigen Verstellung der Amplitude und der Höhenverlegung der Ringbank, der Bank für Balloneinengungsringe und der Bank für Fadenführer zu schaffen.

Die Aufgabe einer unabhängigen Verstellung der Höhenverlegung wird erfindungsgemäß dadurch gelöst, daß außer einer Ringbank mindestens einer weiteren Bank ein Schaltwerk mit Aufwindetrommel zugeordnet ist. Damit wird erreicht, daß sowohl die Ausgangsstellung als auch die Schnelligkeit der Weiterschaltung der vertikalen Aufwärtsbewegung der mit dem zusätzlichen, gesonderten Schaltwerk ausgestatteten Bank unabhängig einstellbar ist. Die Aufgabe einer unabhängigen Einstellung der Amplitude der vertikalen Hubbewegung der je weiligen Bänke wird erfindungsgemäß dadurch gelöst, daß jeder Bankart eine gesonderte, in ihrem Abstand vom ortsfesten Schwenkpunkt eines Hubhebels unabhängig verstellbare Auslenkrolle zugeordnet ist.

Weiterhin besteht erfindungsgemäß die Möglichkeit, daß jeder Bankart einer Ringspinn- oder Zwirnmaschine ein gesondertes, unabhängig einstellbares Schaltwerk mit Aufwindetrommel und/oder eine gesonderte, unabhängig verstellbare Auslenkrolle zugeordnet ist. Damit wird jede Bankart einer Ringspinn- oder Zwirnmaschine von jeder anderen Bankart dieser Maschine unabhängig einstellbar.

Die gesonderten Schaltwerke können hierbei, ausgehend beispielsweise von der Bewegung des Hubhebels, gleichzeitig zur Ausführung eines Schaltschrittes beaufschlagt werden.

Erfindungsgemäß besteht auch die Möglichkeit, die Bänke mehrerer übereinander angeordneter Balloneinengungsringe unabhängig voneinander zu bewegen, wobei jeder Bank ein gesondertes Zugglied und ein gesondertes Schaltwerk und/oder eine gesonderte Auslenkrolle zugeordnet sein können. Andererseits können zwei der Bänke (Ringbank und Bank der Balloneinengungsringe oder Bank der Balloneinengungsringe und Bank der Fadenführer) starr miteinander verbunden und gemeinsam bewegt werden, wobei für eines der vorgenannten Bänke ein gesondertes Zugglied, eine gesonderte Auslenkrolle und ein gesondertes Schaltwerk entfällt.

Als Schaltwerk kann hierbei ein mechanisches Schrittschaltwerk eingesetzt werden. Es besteht jedoch erfindungsgemäß auch die Möglichkeit, daß als Schaltwerk ein elektrischer Antrieb eingesetzt ist, welcher beispielsweise als Schrittmotor ausgebildet sein kann. Der Vorteil einer derartigen Ausführungsform liegt darin, daß die Weiterschaltung (Verlegung) in Abhängigkeit von der Ringbankposition für alle An triebe frei und voneinander unabhängig gewählt werden kann. Zum Beispiel könnte der Fadenführer zunächst stehen bleiben, später hochsteigen und am Schluß wieder stehen bleiben. Ebenso könnte die Kötzerbildung programmiert werden, ohne daß mechanische Verstellungen vorgenommen werden müssen.

In weiterer Ausgestaltung der Erfindung kann jede Aufwindetrommel jeweils durch einen als Schaltwerk wirkenden separaten Antriebsmotor antreibbar sein, wobei jeder der Antriebsmotoren unabhängig von den anderen Antriebsmotoren antriebssteuerbar ist und alle Antriebsmotoren funktionsrichtig miteinander verknüpft sind. Hierbei kann die Antriebssteuerung der Antriebsmotoren durch mindestens eine Steuervorrichtung erfolgen.

Durch die Verbindung Aufwindetrommel - separater Antriebsmotor - Steuervorrichtung wird gewährleistet, daß sich die verschiedenen Bankarten der Maschine unabhängig voneinander bewegen können. Da die Steuervorrichtungen jeweils nach einem eingebbaren Programm antreibbar sind, wird weiterhin gewährleistet, daß die unterschiedlichen Bewegungen leicht eingestellt werden können. Die funktionsrichtige Verknüpfung der Antriebsmotoren bedeutet hierbei den gleichzeitigen Beginn und das Ende des Laufs, wobei im Falle von Hubspielen ein Gleichlauf der Hubspiele gewährleistet wird.

Bei den Antriebsmotoren handelt es sich vorteilhafterweise um Schrittschaltmotoren, mit deren Hilfe die Drehwinkel der Aufwindetrommeln genau und vor allem reproduzierbar einstellbar sind.

Dabei ist die Bewegung der Ringbank durch den Aufbau der Kötzerwicklung weitestgehend vorgegeben. Garnfeinheit, Liefergeschwindigkeit und Kopsdurchmesser bestimmen hierbei die Geschwindigkeit der Fortschaltbewegung. Diese Fortschaltbewegung ist jedoch sehr leicht, rasch und in feinen Stufen einstellbar, so daß optimale Kopsformen erreichbar sind. Vor allem bereitet es keine Schwierigkeiten, auf einer zylindrischen Hülse einen konischen Kops oder auf einer konischen Hülse einen zylindrischen Kops zu wickeln.

Größere Gestaltungsmöglichkeit besteht außerdem in der Wahl der Hubhöhe der Ringbankspiele und deren Geschwindigkeitsprofil über die Hubhöhe. So kann durch die Erfindung beispielsweise die Hubhöhe des Ringbankspieles sehr leicht von beispielsweise 40 mm auf 50 mm erhöht werden, die mittlere Ringbankgeschwindigkeit kann im Aufwärtshub anders gewählt werden als im Absatzhub und die Geschwindigkeit der Ringbank kann nach einem beliebigen Profil nach oben zu- oder abnehmen.

Die Bewegung der Balloneinengungsringe und der Fadenführer kann beliebig so eingestellt werden, daß optimale Aufwinde- oder Abwindeverhältnisse erreichbar sind. Die Bewegungen können konvergent oder divergent oder parallel zueinander oder dazwischen wechselnd erfolgen. Gegebenenfalls können auch die Bänke der Balloneinengungsringe und der Fadenführer keine zyklischen Hin- und Herbewegungen ausführen, sondern werden nur allmählich weitergeschaltet.

Nach einem anderen Ausführungsbeispiel der Erfindung kann die zyklische Hubbewegung der Ringbank durch eine Kurvenscheibe erzeugt werden. Die elektronische Steuerung bewirkt in diesem Fall nur die allmähliche Weiterschaltung der Hubbewegung. Hierbei ist die Einstellung der Ringbankbewegung vereinfacht, da sie sich nur auf Fortschaltung der im übrigen selten veränderten zyklischen Hubbewegung erstreckt.

Die Erfindung wird nachfolgend anhand von in der Zeichnung dargestellten Ausführungsbeispielen näher beschrieben. In der Zeichnung zeigen:
Fig. 1 eine schematische Seitenansicht einer Hubvorrichtung;
Fig. 2 eine schematische Seitenansicht einer Hubvorrichtung;
Fig. 3 ein Diagramm der Bewegung der Bänke bei der Ausführungsform nach Fig. 2;
Fig. 4 eine andere Ausführungsmöglichkeit der Hubvorrichtung in schematischer Seitenansicht;
Fig. 5 ein Diagramm der Bewegung der Bänke nach der Ausführungsform gemäß Fig. 4;
Fig. 6 eine andere Ausführungsmöglichkeit der Steuervorrichtung in schematischer gebrochener Ansicht.

Nach Figur 1 ist auf einer Spindelbank 1 einer Ringspinn- oder -zwirnmaschine eine Anzahl von schematisch dargestellten Spindeln 2 angeordnet. Im Bereich dieser Spindeln 2 bewegt sich eine Ringbank 3. Oberhalb dieser ist eine Bank 4 für Balloneinengungsringe 5 angeordnet. Oberhalb dieser Bank 4 für Balloneinengungsringe befindet sich darüberhinaus eine Bank 6 für Fadenführer 7. Damit erhält das Garnmaterial durch die jeweiligen Fadenführer 7, die Balloneinengungsringe 5 sowie die entsprechenden Läufer der Ringbank 3 eine funktionsgerechte Führung bzw. Weitergestaltung zum Fertigprodukt.

Wie ersichtlich, ist die Ringbank 3 über ein Zugglied 14 mit einer Aufwindetrommel 11 eines Schaltwerkes 8 verbunden. Hierbei läuft das Zugglied 14 über Umlenkrollen 33, 32, über eine Auslenkrolle 19 sowie über eine Umlenkrolle 31 zu der Aufwindetrommel 11.

In gleicher Weise verläuft ein Zugglied 15, welches mit der Bank 4 für Balloneinengungsringe verbunden ist, über die Rollen 34, 30, 20, 29 zu einer Aufwindetrommel 12 eines Schaltwerkes 9.

Der gleiche Verlauf ergibt sich für ein Zugglied 16, welches die Bewegung der Bank für Fadenführer steuert, und zwar über die Rollen 35,28,21, 27 zu einer Aufwindetrommel 13, welche mit einem Schaltwerk 10 verbunden ist.

Wie ersichtlich, sind die Auslenkrollen 19, 20 und 21 jeweils über Langlöcher 22, 23 und 24 an einem Hubarm 17 befestigt, welcher um einen Schwenkpunkt 18 schwenken kann. Diese Schwenkbewegung wird erzeugt durch eine entsprechend gestaltete Kurvenscheibe 25, welche in einem Drehpunkt 26 gelagert ist und mit einer Rolle 40 im vorderen Bereich des Hubarmes 17 zusammenwirkt. Die Kurvenscheibe 25, häufig als Herzexzenter bezeichnet, wird über das Getriebe der Maschine angetrieben.

Der Hubarm ist außerdem über eine Verbindung 39 mit Hebeln 36, 37 und 38 der entsprechenden Schaltwerke 8, 9 und 10 verbunden, wodurch bei jedem Doppelhub des Hubarmes 17 die Schaltwerke betätigt werden.

Durch die Drehung der Kurvenscheibe 25 schwenkt der Hubarm 17 um den Drehpunkt 18 auf und ab, wobei diese Bewegung über die Zugglieder 14, 15 und 16 den jeweiligen Bänken 3, 4 und 6 mitgeteilt wird. Die unterschiedlichen Amplitudenhöhen der vertikalen Auf- und Abbewegung der einzelnen Bänke werden hierbei durch den Abstand der Auslenkrollen 19, 20 und 21 vom Schwenkpunkt 18 des Hubarms 17 bestimmt und können durch Verändern dieses Abstandes durch Verstellen der Auslenkrollen in den Langlöchern 22, 23 bzw. 24 eingestellt werden.

Die Schaltwerke 8, 9 und 10 regulieren die Weiterschaltung (Verlegung) der Bankbewegungen; die Winkelstellungen der Aufwindetrommeln 11, 12 und 13 bestimmen die Anfangsstellung bzw. Ausgangsstellung der jeweiligen Bankbewegung.

Durch dies Anordnung ist eine unabhängige Einstellung jedes Parameters der Höhenverlagerung und der zyklischen Auf- und Abbewegung der jeweiligen Bänke auf einfache Weise möglich.

In nicht näher dargestellter Ausführungsform ist es auch denkbar, mehrere übereinander angeordnete Bänke von übereinander liegenden Balloneinengungsringen vorzusehen, welche starr miteinander verbunden sind und durch ein gemeinsames Zugglied von einem gemeinsamen Schaltwerk über eine gemeinsame Auslenkrolle betätigt werden können.

Eine andere, ebenfalls nicht näher dargestellte Ausführungsform der Erfindung besteht darin, die Bänke mehrerer übereinander angeordneter Balloneinengungsringe unabhängig voneinander zu bewegen, wobei jeder Bank ein gesondertes Zugglied und ein gesondertes Schaltwerk und/oder eine gesonderte Auslenkrolle zugeordnet sein können.

In jedem Fall wird duch die erfindungsgemäße Konstruktion auf einfache Weise ein unabhängige Einstellung der Amplitude der vertikalen Hubbewegung der jeweiligen Bänke ermöglicht.

Als Schaltwerk 8, 9 bzw. 10 kann ein mechanisches Schrittschaltwerk geläufiger Bauart eingesetzt werden.

Nach Fig. 2 und 3 wird jede Aufwindetrommel 11, 12 und 13 jeweils durch ein, von einem separaten Antriebsmotor 42, 43, 44 angetriebenes Schaltwerk 8, 9 und 10 bewegt. Hierbei ist jeder der Antriebsmotoren 42, 43, und 44 mit einer Steuervorrichtung 41 verbunden, welche in Fig. 2 lediglich schematisch in Form eines Blocks dargestellt ist.

Diese Steuervorrichtung weist drei Ausgänge auf, die unabhängig voneinander programmierbar ausgebildet sind und jeweils einen der Antriebsmotoren beaufschlagen. Die Antriebsmotoren 42,43 und 44 sind vorzugsweise Schrittschaltmotoren, mit deren Hilfe die Drehbewegung der Aufwindetrommeln 11, 12 und 13 genau und vor allem reproduzierbar eingestellt werden können.

Dabei bezieht sich die Einstellbarkeit sowohl auf den Hubweg zwischen gemeinsam oder unabhängig voneinander entlang der Achse der Spindeln 2 verlegbaren Umkehrpunkten, auf die gleichbleibende oder sich verändernde oder bei Auf- und Abbewegung der Ringbank unterschiedliche Hubgeschwindigkeit in beiden Hubrichtungen als auch auf einen vom Verlauf des Abzuges abhängigen Programmablauf der Trommelbewegung, durch den beispielsweise nach Fertigstellung der Kopse auf den Spindeln 2 die Ringbänke 3, die Balloneinengungsringe 5 und die Fadenführer 7 in die für den Spulenwechsel vorgesehenen Positionen geführt werden.

In Fig. 3 ist ein Diagramm der Bewegung der einzelnen Bänke dargestellt. Hierbei wird der Hub h über der Zeit t aufgetragen. Im Bereich EA ist das Abzugsende dargestellt. Wie ersichtlich, führen hierbei nicht nur die Ringbank 3, sondern auch die Bank 4 für die Balloneinengungsringe und die Bank 6 für die Fadenführer Auf- und Abbewegungen durch. Die Bewegungen sind hinsichtlich ihrer Verlegung nach oben als auch ihres Hubspieles unabhängig voneinander programmierbar und können hierbei entweder konvergent oder divergent oder parallel zueinander verlaufen oder dazwischen wechselnd erfolgen.

Bei der Ausführungsform nach Fig. 4 läuft das Zugglied 14 für die Ringbank 3 über eine Umlenkrolle 19 eines mittels einer drehbaren Kurvenscheibe 25 schwenkbaren Hubarms 17 zu der mit dem Antriebsmotor 44 verbundenen Aufwindetrommel 13.

Wie ersichtlich, ist hierbei der Hubarm 17 in einem Schwenkpunkt 18 gelagert und weist am vorderen Ende eine Rolle 40 auf, welche mit der in einem Drehpunkt 26 gelagerten Kurvenscheibe 25 zusammenwirkt. Das Zugband 14 läuft hierbei über die Umlenkrollen 33, 32, 19, 31, 27 zu der Aufwindetrommel 13, welche durch den als Schaltwerk 10 wirkenden separaten Antriebsmotor 44 angetrieben wird.

Der Antriebs der übrigen Zugglieder 15 und 16 erfolgt wie bei der Ausführungsform nach Fig. 2. Hierbei ist jeder der Antriebsmotoren 42, 43 und 44 mit einer gesonderten Steuervorrichtung 41a, 41b, 41c verbunden. Es sind also unabhängige Steuervorrichtungen vorgesehen, welche synchronisiert sind. Diese Synchronisation kann dadurch erzielt werden, daß sie extern durch über eine Leitung 45 zugeführte Auslösesignale der Maschinensteuerung zur gleichzeitigen Abgabe ihrer unabhängig programmierbaren Steuersignale angeregt werden.

Nach Figur 6 besteht jedoch auch die alternative Möglichkeit, daß eine der Steuervorrichtungen, beispielsweise 41c, mit einem führenden Taktgeber 41d ausgestattet ist und die anderen Steuervorrichtungen 41b und 41a steuert. In jedem Fall muß durch die Ausführungsformen gewährleistet sein, daß trotz freier Programmierbarkeit der Bankbewegungen eine Synchronisation in dem Sinne sichergestellt ist, daß die Umkehr-Zeitpunkte funktionsgerecht übereinstimmen. Hierzu sind lediglich drei beispielhafte Ausführungsformen angegeben, nämlich:
Figur 2 - eine einzige Steuervorrichtung 41 mit drei unabhängig voneinander programmierbaren Ausgängen,
Figur 4 - drei unabhängig voneinander arbeitende Steuervorrichtungen 41a, 41b und 41c, welche extern durch die Maschi nensteuerung zur gleichzeitigen Abgabe ihrer unabhängig programmierbaren Steuersignale angeregt werden und
Figur 6 - eine der Steuervorrichtungen (41c) ist mit einem führenden Taktgeber (41d) ausgestattet und steuert die anderen Steuervorrichtungen 41a und 41b.

In Fig. 5 ist ein Diagramm der Bewegungen des Hubwerks nach Fig. 4 näher dargestellt. Wie ersichtlich, wird hierbei der Ringbank 3 ihre zyklische Auf- und Abbewegung durch die Kurvenscheiben 25 erteilt - das Schaltwerk 10 dient zur Fortschaltung der Bewegung. Die Bewegungen der beiden anderen Bankarten 4′ und 6′ ist hierbei frei programmierbar, wobei aus dem Diagramm ersichtlich ist, daß weder die Bank 4′ für die Balloneinengungsringe noch die Bank 6′ für die Fadenführer Auf- und Abbewegungen durchführen.

Die Bank 6′ für die Fadenführer führt eine langsam ansteigende Bewegung aus; die Bank 4′ für die Balloneinengungsringe durchläuft im Anfangsbereich eine zu der Ringbankbewegung parallele Bewegung und verläuft dann abgeflacht weiter.

Bei dieser Ausführungsform wird die zyklische Hubbewegung der Ringbank 3 nicht durch die elektronische Steuerung über den Antriebsmotor 44 erzeugt, sondern über die Kurvenscheibe 25. Die elektronische Steuerung bewirkt in diesem Fall nur die allmähliche Weiterschaltung der Hubbewegung. Bei dieser Ausführungsform ist die Einstellung der Ringbankbewegung vereinfacht, da sie sich nur auf die Fortschaltung der zyklischen Hubbewegung erstreckt.

Bei der Ausführungsform nach Fig. 2 und 4 besteht darüber hinaus die Möglichkeit, daß die Ausgangsstellung mindestens einer der Aufwindetrommeln 11, 12 bzw. 13 einstellbar ausgebildet ist.

In nicht näher dargestellter Ausführungsform ist es auch denkbar, mehrere übereinander angeordnete Bänke von übereinanderliegenden Balloneinengungsringen vorzusehen, welche starr miteinander verbunden sind und durch ein gemeinsames Zugglied 15 von einem gemeinsamen Antriebsmotor angetrieben werden können.

Eine andere, ebenfalls nicht näher dargestellte Ausführungsform der Erfindung besteht darin, die Bänke mehrerer übereinander angeordneter Balloneinengungsringe unabhängig voneinander zu bewegen, wobei jeder Bank ein gesondertes Zugglied und ein gesonderter Antriebsmotor zugeordnet sein können.

Durch die Erfindung wird gewährleistet, daß sich die verschiedenen Bankarten einer Maschine unabhängig voneinander bewegen können, wobei diese unterschiedlichen Bewegungen zu dem leicht einstellbar sind, so daß eine genaue Anpassung an den funktionsgerechten Arbeitsablauf ermöglicht wird. Es versteht sich, daß bei zweiseitigen Ringspinn- oder Zwirnmaschinen die Bankarten beider Seiten durch dieselbe Aufwindetrommel bewegbar sind.

## Patentansprüche

1. Hubvorrichtung für Ringbänke und für Bänke für Balloneinengungsringe und/oder Fadenführerbänke einer Ringspinn- oder -zwirnmaschine, mit Schaltwerk, mit vom Schaltwerk betätigter Aufwindetrommel und mit mit den jeweiligen Bänken und mit der Aufwindetrommel verbundenen Zuggliedern, dadurch gekennzeichnet, daß außer einer Ringbank (3) mindestens einer weiteren Bank (4; 6) ein Schaltwerk (9, 10) mit Aufwindetrommel (12, 13) zugeordnet ist.

2. Hubvorrichtung nach Anspruch 1, dadurch gekennzeichnet, daß jeder Bankart einer Ringspinn- oder -zwirnmaschine ein Schaltwerk (8, 9, 10) mit Aufwindetrommel (11, 12, 13) zugeordnet ist.

3. Hubvorrichtung nach Anspruch 1, dadurch gekennzeichnet, daß jedes Schaltwerk (8, 9, 10) gesondert einstellbar ist.

4. Hubvorrichtung nach Anspruch 1, dadurch gekennzeichnet, daß jedem Zugglied (14, 15, 16) eine an einem ortsfest schwenkbar gelagerten Hubarm (17) angeordnete, in ihrem Abstand vom Schwenkpunkt (18) des Hubarms (17) verstellbare Auslenkrolle (19, 20, 21) zugeordnet ist.

5. Hubvorrichtung nach Anspruch 4, dadurch gekennzeichnet, daß am Hubarm (17) angeordnete Auslenkrollen (19, 20, 21) innerhalb von Langlöchern (22, 23, 24) befestigt sind, deren lange Achsen sich mindestens annähernd in Richtung des Hubarmes (17) erstrecken.

6. Hubvorrichtung nach einem der vorhergehenden Ansprüche, mit mehreren Balloneinengungsringen je Arbeitsstelle, die übereinander angeordnet an Bänken befestigt sind, dadurch gekennzeichnet, daß jede der Bänke über Schaltwerk, Aufwindetrommel, Auslenkrolle und Zugglied unabhängig von jeder der anderen Bänke bewegbar ist.

7. Hubvorrichtung nach einem der vorhergehenden Ansprüche, dadurch gekennzeichnet, daß jeweils über das Schaltwerk (8, 9, 10) die Hubgeschwindigkeit, über die Aufwindetrommel (11, 12, 13) die Anfangsstellung und über die Auslenkrolle (19, 20, 21) der Hubweg der jeweiligen Bankbewegungen einstellbar ist.

8. Hubvorrichtung nach Anspruch 7, dadurch gekennzeichnet, daß die Ausgangsstellungen der Aufwindetrommeln (11, 12, 13) einstellbar ausgebildet sind.

9. Hubvorrichtung nach einem der vorhergehenden Ansprüche, dadurch gekennzeichnet, daß als Schaltwerk (8, 9, 10) ein mechanisches Schrittschaltwerk eingesetzt ist.

10. Hubvorrichtung nach einem der Ansprüche 1 bis 7, dadurch gekennzeichnet, daß als Schaltwerk ein elektrischer Antrieb eingesetzt ist.

11. Hubvorrichtung nach Anspruch 10, dadurch gekennzeichnet, daß der elektrische Antrieb als Schrittmotor ausgebildet ist.

12. Hubvorrichtung nach Anspruch 1, dadurch gekennzeichnet,
daß jede Aufwindetrommel (11, 12, 13) jeweils durch einen als Schaltwerk (8, 9, 10) wirkenden, separaten Antriebsmotor (42, 43, 44) antreibbar ist und
daß jeder der Antriebsmotoren (42, 43, 44) unabhängig von den anderen Antriebsmotoren antriebssteuerbar ist, wobei alle Antriebsmotoren funktionsrichtig miteinander verknüpft sind.

13. Hubvorrichtung nach Anspruch 12, dadurch gekennzeichnet, daß die Antriebssteuerung der Antriebsmotoren (42, 43, 44) durch mindestens eine Steuervorrichtung (41) erfolgt.

14. Hubvorrichtung nach Anspruch 13, dadurch gekennzeichnet, daß die Steuervorrichtung (41) programmierbar ist.

15. Hubvorrichtung nach Anspruch 12 und 13, dadurch gekennzeichnet, daß die Antriebsmotoren (42, 43, 44) Schrittschaltmotoren sind.

16. Hubvorrichtung nach Anspruch 12 bis 14, dadurch gekennzeichnet, daß mindestens das Zugglied (14) für die Ringbank (3) über eine Umlenkrolle (19) eines mittels einer drehbaren Kurvenscheibe (25) schwenkbaren Hubarms (17) zu der mit dem Antriebsmotor (44) verbundenen, die allmähliche Weiterschaltung der Hubbewegung bewirkenden Aufwindetrommel (13) läuft.

17. Hubvorrichtung nach einem der vorhergehenden Ansprüche, dadurch gekennzeichnet, daß die Ausgangsstellung mindestens einer der Aufwindetrommeln (11, 12, 13) einstellbar ausgebildet ist.
